# EUROPÄISCHE PATENTSCHRIFT

(11) **EP 1 155 990 B1**
(45) Veröffentlichungstag und Bekanntmachung des Hinweises auf die Patenterteilung: **04.08.2004**
(21) Anmeldenummer: 00810429.1
(22) Anmeldetag: 17.05.2000
(51) Int. Cl.: B65H 26/00

(54) **Vorrichtung zum Auf- und Abwickeln von flachen Druckbogen auf bzw. von einem drehbar gelagerten Wickelkern**
Device for winding and unwinding of flat printed sheets onto or from a rotatably journalled winding core
Dispositif pour enrouler et dérouler des feuilles planes imprimées sur ou depuis un moyeu d'enroulement guidé en rotation

(43) Veröffentlichungstag der Anmeldung: 21.11.2001
(73) Patentinhaber: Grapha-Holding AG, 6052 Hergiswil (CH)
(72) Erfinder: Albert, Eugster, 4802 Strengelbach (CH)

(56) Entgegenhaltungen:
- EP-A- 0 447 903
- EP-A- 0 529 764
- EP-A- 0 710 569
- DE-A- 2 726 855
- PATENT ABSTRACTS OF JAPAN vol. 010, no. 025 (M-450), 31. Januar 1986 (1986-01-31) & JP 60 183457 A (FUJI XEROX KK), 18. September 1985 (1985-09-18)

## Beschreibung

Die Erfindung betrifft eine Vorrichtung nach dem Oberbegriff des Anspruchs 1.
Vorrichtungen der genannten Art sind in der Druckweiterverarbeitungsindustrie als raumsparende und kostengünstige Mittel zum Auf- und Abwickeln von Druckbogen, wie Zeitungen und Zeitschriften gut bekannt. Das Aufwickeln von Druckbogen auf einen Wickelkern dient u.a. zur Zwischenlagerung, zum Transport und/oder zur Weiterverarbeitung der Druckbogen in geschuppter Formation.

Zum Stand der Technik wird auf die CH 682 657 A5, EP 0 739 838 A2 sowie EP 0 826 616 A1 der Anmelderin hingewiesen sowie auf die DE 27 26 855, die als nächster Stand der Technik angesehen wird.

Zur Steuerung der Papierzufuhr ist es erforderlich, dass beim Abwickeln des Wickelkerns der Leerzustand sicher und rechtzeitig erkannt wird. Wird ein Leerzustand nicht rechtzeitig erkannt, so besteht die Gefahr, dass das Wickelband abgerissen wird. Im Stand der Technik erfolgt die Erkennung des Leerzustandes mittels optisch oder elektrisch erkennbaren Bandmarken, die am Wickelband angebracht sind. Eine elektrisch erkennbare Bandmarke ist beispielsweise eine Metallplatte, die auf das Wickelband aufgeklebt oder sonstwie befestigt ist. Solche Bandmarken können jedoch beim Gebrauch durch Schmutz oder durch Beschädigung unwirksam werden. Um dies zu vermeiden, müssen die Bänder kontrolliert und nötigenfalls ersetzt werden. Zudem ist zum Erkennen von Bankmarken oft ein Hin- und Herspulen erforderlich, was eine wesentliche Verlängerung der Zykluszeit ergibt.

Der Erfindung liegt die Aufgabe zugrunde, eine Vorrichtung der genannten Art zu schaffen, die eine zuverlässigere und dennoch kostengünstige Erkennung der Belegung eines Wickelkerns gewährleistet.
Die Aufgabe ist gemäss Kennzeichen des Anspruchs 1 gelöst. Das Tastorgan ist bei der erfindungsgemässen Vorrichtung am Wikkelkern angeordnet und somit nicht ein Teil des Wickelbandes. Die Befestigung eines Tastorganes am Wickelkern ist wesentlich einfacher und weniger beschädigungsanfällig als die Befestigung einer Bandmarke auf dem vergleichsweise schmalen und aus Kunststoff hergestellten Wickelband.

Das Tastorgan kann in besonders einfacher Weise durch einen Hebel realisiert werden, der in einer Ausnehmung am Umfang des Wickelkerns federnd gelagert ist.
Vorzugsweise weist dieser Hebel im Abstand zu einer Schwenkachse eine Nase auf, die bei leerem Wickelkern über die Mantelfläche des Wickelkerns vorsteht und bei belegter Wickelrolle gegen die rückwirkende Kraft der Feder vom Wickelband oder von den Druckbogen radial nach innen gedrückt wird.
Bei leerem Wickelkern steht die Nase des Tastorgans somit radial vor, während bei belegtem Wickelkern diese Nase nach innen gedrückt ist. Der Hebel kann somit zwei Stellungen einnehmen, wobei die eine Stellung den leeren Zustand und die andere Stellung den belegten Zustand anzeigt.
Diese beiden Stellungen werden besonders vorteilhaft nach einer Weiterbildung der Erfindung mittels einer Fotozelle detektiert. Die Detektion erfolgt vorzugsweise mit einem achsparallel in den Wickelkern einfallenden Lichtstrahl.

Nach einer Weiterbildung der Erfindung ist das Tastmittel in Umfangsrichtung des Wickelkerns gesehen in vergleichsweise kurzem Abstand vor dem Bandanfang angeordnet. Ein Leerzustand wird bereits dann angezeigt, wenn noch eine Restlänge des Wikkelbandes bzw. der Wickellage vorhanden ist. Der Wickelkern ist somit noch teilweise umschlungen, beispielsweise um die Hälfte seines Umfanges. Der Abwickelvorgang kann dann zuverlässig und rechtzeitig unterbrochen werden. Damit ist sichergestellt, dass das Band vom Winkelkern nicht abgerissen wird. Beim Aufwickeln wird der belegte Zustand angezeigt, sobald das Wickelband oder dem Schuppenstrom zugeführte Druckbogen das Tastorgan erreicht haben.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: schematisch eine Ansicht einer erfindungsgemässen Vorrichtung im Leerzustand,
- Fig. 2: schematisch eine erfindungsgemässe Vorrichtung in belegtem Zustand und
- Fig. 3: schematisch eine Teilansicht der erfindungsgemässen Vorrichtung.

Die Vorrichtung 1 weist einen zylindrischen Wickelkern 3 auf, der um eine geometrische Achse A drehbar gelagert ist. Der Wickelkern 3 weist eine Mantelfläche 12 auf, an welcher ein Anfang 4a eines Wickelbandes 4 befestigt ist. Das Wickelband 4 ist beispielsweise aus Kunststoff und weist eine vergleichsweise hohe Reissfestigkeit auf. Im gezeigten Ausführungsbeispiel sind gemäss Fig. 3 zwei parallel nebeneinander laufende Wickelbänder 4 vorgesehen. Denkbar sind aber auch Ausführungen, bei denen lediglich ein Wickelband oder mehr als zwei Wickelbänder vorgesehen sind.

Zur Bildung eines Wickels wird der Wickelkern 3 in Richtung des Pfeiles 14 mittels einer an sich bekannten Antriebsvorrichtung gedreht. Hierbei wird das Wickelband 4 bzw. die Wikkelbänder von einem Wickeldorn 5 abgezogen. Der Wickelkern 5 bildet somit ein Teil eines Wickelbandmagazins und wird hierbei gebremst. Damit ist gewährleistet, dass die erforderliche Bandspannung aufrechterhalten wird.

Beim Aufwickeln werden mit einer hier nicht gezeigten Fördervorrichtung die Druckbogen 6 gemäss Fig. 2 im Schuppenstrom 20 unterschlächtig und tangential zugeführt. Die Druckbogen 6 werden somit im Schuppenstrom aufgewickelt und bilden Wickellagen 21. Ist ein Wickelkern 3 vollständig mit Druckbogen 6 belegt, so wird er zur Zwischenlagerung, zum Transport und/oder zur Weiterverarbeitung in der Wickelstation abgedockt und auf einen Wickelbock abgesetzt.

Zum Abwickeln eines belegten Wickelkernes 3 wird dieser in der Wickelstation angedockt und der Wickelkern 3 wird in Gegenrichtung des Pfeiles 4 gedreht und das Wickelband 4 auf den Wickeldorn 5 aufgewickelt. Die Druckbogen 6 werden hier wiederum als Schuppenstrom abgegeben und beispielsweise einem Sammelhefter zur Weiterverarbeitung zugeführt. Beim Abwickeln der Druckbogen 6 ist es zur Steuerung des Schuppenstromes 20 wesentlich, dass der Leerzustand sicher und rechtzeitig erkannt wird. Hierzu sind am Wickelkern 3 Mittel 7 angeordnet, mit denen festgestellt wird, ob der Wickelkern 3 leer oder belegt ist. Die Mittel 7 weisen einen zweiarmigen Hebel 8 auf, der an einer Achse 9 schwenkbar an der Peripherie des Wickelkern 3 gelagert ist. Im Abstand zur Achse 9 ist am Hebel 8 eine Nase 11 angebracht, die in der in Fig. 1 gezeigten Stellung des Hebels 8 durch eine Ausnehmung 16 über die Mantelfläche 12 des Wickelkerns 3 vorragt. An dem zur Nase 11 gegenüberliegenden Ende des Hebels 8 greift eine Druckfeder 10 an, die am Wickelkern 3 abgestützt ist und in Fig. 1 den Hebel 8 um die Achse 9 im Gegenuhrzeigersinn spannt. Die in Fig. 1 gezeigte Lage ist durch einen hier nicht näher gezeigten Anschlag begrenzt.

Der Hebel 8 bildet ein Tastorgan und ist gemäss Fig. 3 so angeordnet, dass er unterhalb eines der beiden aufgewickelten Wickelbändern 4 angeordnet ist.

Am Hebel 8 ist im Abstand zur Achse 9 ein Reflektor 3 seitlich angebracht, welcher axial einfallendes Licht reflektiert. Im Abstand zu diesem Reflektor 3 ist gestellfest eine Fotozelle 17 angeordnet, welche parallel und im Abstand zur Achse 8 einen Lichtstrahl 19 gegen den Wickelkern 3 richtet. In Fig. 1 ist diese Fotozelle 17 etwa in Elf-Uhrstellung angeordnet. Befindet sich der Hebel 8 somit in der in Fig. 1 gezeigten Stellung, so trifft der Lichtstrahl 19 auf den Reflektor 13. Das Licht wird vom Reflektor 13 zurückgeworfen und gelangt zurück zur Fotozelle 17. Über eine Signalleitung 22 wird ein entsprechender Impuls an eine Steuerung 23 gesendet. In Fig. 1 ist die Position des Lichtstrahles 19 durch den Punkt P dargestellt.

Wird der in Fig. 1 gezeigte leere Wickelkern 3 mit Druckbogen 6 belegt, so dreht wie bereits erwähnt der Wickelkern 3 in der Richtung des Pfeiles 14. Der Hebel 8 dreht entsprechend mit und gelangt in Fig. 1 schliesslich in die Sechs-Uhrstellung. Hier gelangt nun die Nase 11 in Eingriff mit dem gespannten Wickelband 4 und durch die Spannkraft des Wickelbandes 4 wird die Nase radial nach innen in die Ausnehmung 16 bewegt und entsprechend wird der Hebel 8 um die Achse 9 verschwenkt. Die Druckfeder 10 wird hierbei komprimiert. Die Fig. 2 zeigt diese Position des Hebels 8. Mit dem Hebel 8 wird selbstverständlich auch der Reflektor 13 radial nach innen bewegt. Wie die Fig. 2 zeigt, befindet sich nun der Reflektor 13 ausserhalb der Position des Lichtstrahls 19. Beim Aufwickeln erfährt somit der Lichtstrahl 19 in keiner Drehposition des Wickelkerns 3 eine Reflexion und entsprechend empfängt die Fotozelle 17 kein reflektiertes Licht. Beim Abwickeln verbleibt der Hebel 8 in der in Fig. 2 gezeigten gespannten Schwenklage, bis das Wickelband 4 lediglich noch einlagig anliegt und sich von der Nase 11 abhebt. Der Hebel 8 befindet sich dann etwa in Fig. 1 in Sechs-Uhrstellung. Der Bandanfang 4a befindet sich hierbei ebenfalls etwa in Sechs-Uhrstellung. Da der Hebel 8 durch das Wickelband 4 nicht mehr belastet ist, verschwenkt die Feder 10 den Hebel 8 in die in Fig. 1 gezeigte Stellung, in welcher die Nase 11 die Mantelfläche 12 überragt. Gelangt nun der Hebel 8 in die in Fig. 1 gezeigte Elf-Uhrstellung, so befindet sich der reflektierende Streifen 13 im Bereich des Lichtstrahles 19 und entsprechend sendet die Fotozelle 17 ein Signal an die Steuerung 23, welche den Abwickelvorgang unterbricht. Wie ersichtlich, wird der Leerzustand in einer Position des Wickelkernes 3 erkannt, in dem noch der in Fig. 1 gezeigte Bereich 4b des Wickelbandes 4 an der Mantelfläche 12 anliegt. Bis zur vollständigen Abwicklung ist somit noch eine Reserve durch den Bereich 4b vorhanden. Auch bei einer Verzögerung des Stillstandes ist damit gewährleistet, dass das Wickelband 4 vom Wickelkern 3 nicht abgerissen wird.

Im dargestellten Ausführungsbeispiel wird der Hebel 8 durch das Wickelband 4 bzw. eines der beiden Wickelbänder 4 verschwenkt.

## Patentansprüche

1. Vorrichtung zum Auf- und Abwickeln von flachen Druckbogen (6) auf bzw. von einem drehbar gelagerten Wickelkern (3), dem zur Bildung von Wikkellagen (21) der Druckbogen (6) wenigstens ein von einem Wickeldorn (5) abrollbares, dem Wikkelkern (3) unterschlächtig zugeführtes Wickelband (4) zugeordnet ist, mit Mitteln (7) zum Erkennen der Belegung des Wickelkerns (3), **dadurch gekennzeichnet, dass** die Mittel (7) ein am Wickelkern (3) angeordnetes Tastorgan (8) aufweisen, das mit dem Wickelband (4) oder den Druckbogen (6) zusammenwirkt und anzeigt, ob der Wickelkern (3) leer oder belegt ist.

2. Vorrichtung nach Anspruch 1, **dadurch gekennzeichnet, dass** das Tastorgan (8) am Umfang des Wickelkerns (3) angeordnet ist.

3. Vorrichtung nach Anspruch 1 oder 2, **dadurch gekennzeichnet, dass** das Tastorgan (8) eine Tastnase (11) aufweist, der bei leerem Wickelkern (3) radial am Umfang (12) des Wickelkern (3) vorsteht.

4. Vorrichtung nach einem der Ansprüche 1 bis 3, **dadurch gekennzeichnet, dass** das Tastorgan (8) als Hebel ausgebildet ist, der in einer Ausnehmung (16) am Umfang (12) des Wickelkerns (3) federnd gelagert ist.

5. Vorrichtung nach Anspruch 4, **dadurch gekennzeichnet, dass** der Hebel (8) im Abstand zu einer Schwenkachse (9) eine Nase (11) aufweist, die bei leerem Wickelkern (3) über die Mantelfläche (12) des Wickelkerns (3) vorsteht und bei belegtem Wickelkern (3) gegen die rückwirkende Kraft einer Feder (10) vom Wickelband (4) oder von Druckbogen (6) radial nach innen gedrückt wird.

6. Vorrichtung nach Anspruch 4 oder 5, **dadurch gekennzeichnet, dass** die Schwenkposition des Hebels (8) von einer ausserhalb des Wickelkerns (4) angeordneten Fotozelle (17) detektiert wird.

7. Vorrichtung nach Anspruch 6, **dadurch gekennzeichnet, dass** die Fotozelle (17) mit einem am Hebel (8) angeordneten Reflektor (13) zusammenwirkt.

8. Vorrichtung nach einem der Ansprüche 1 bis 7, **dadurch gekennzeichnet, dass** das Tastorgan (8) in Umfangsrichtung gesehen in vergleichsweise kurzem Abstand vor dem Bandanfang (4a) angeordnet ist, derart, dass bei einer vorbestimmten Restlänge (4b) der Wickellage bzw. des Wickelbandes ein Leerzustand angezeigt wird.

## Claims

1. Device for winding and unwinding flat printed sheets (6) onto or from a rotatably mounted winding core (3), to which, for forming winding layers (21) of the printed sheets (6) is assigned at least one winding belt (4) unrollable from a winding spindle (5) and fed to the winding core (3) in undershot manner, with means (7) for detecting the loading of the winding core (3), **characterised in that** the means (7) have arranged on the winding core (3) a feeler organ (8) which interacts with the winding belt (4) or the printed sheet (6) and indicates whether the winding core (3) is unloaded or loaded.

2. Device according to Claim 1, **characterised in that** the feeler organ (8) is arranged on the periphery of the winding core (3).

3. Device according to Claim 1 or 2, **characterised in that** the feeler organ (8) has a feeler nose (11) which, with the winding core (3) unloaded, protrudes radially on the periphery (12) of the winding core (3).

4. Device according to one of the claims 1 to 3, **characterised in that** the feeler organ (8) is designed as a lever which is spring mounted in a recess (16) on the periphery (12) of the winding core (3).

5. Device according to Claim 4, **characterised in that**, at a separation from a pivot axis (9), the lever (8) has a nose (11) which, with the winding core (3) unloaded, projects beyond the outer surface (12) of the winding core (3) and, with the winding core (3) loaded, is pressed radially inwards against the restoring force of a spring (10) by the winding belt (4) or the printed sheet (6).

6. Device according to Claim 4 or 5, **characterised in that** the pivot position of the lever (8) is detected by a photocell (17) arranged outside the winding core (4).

7. Device according to Claim 6, **characterised in that** the photocell (17) interacts with a reflector (13) arranged on the lever (8).

8. Device according to one of the claims 1 to 7, **characterised in that**, seen in the circumferential direction, the feeler organ (8) is arranged at a relatively short distance from the start of the belt (4a), such that at a predetermined residual length (4b) of the winding layer or of the winding belt, an unloaded condition is indicated.

## Revendications

1. Dispositif pour enrouler et dérouler des feuilles imprimées planes (6) respectivement sur et d'un moyeu de bobine (3) monté de manière rotative auquel est associé, pour former des couches (21) de feuilles imprimées (6), au moins une bande d'enroulement (4) pouvant être dévidée d'un axe de bobine (5) et alimentant le moyeu (3) par le dessous, comportant des moyens (7) pour détecter le remplissage du moyeu de bobine (3), **caractérisé en ce que** les moyens (7) présentent un palpeur (8) situé sur le moyeu de bobine (3), qui coopère avec la bande (4) ou avec les feuilles imprimées (6) et qui indique si le moyeu de bobine (3) est vide ou plein.

2. Dispositif selon la revendication 1, **caractérisé en ce que** le palpeur (8) est situé sur le pourtour du moyeu de bobine (3).

3. Dispositif selon la revendication 1 ou 2, **caractérisé en ce que** le palpeur (8) présente une saillie (11) qui, lorsque le moyeu de bobine (3) est vide, fait saillie radialement du pourtour (12) du moyeu de bobine (3).

4. Dispositif selon l'une des revendications 1 à 3, **caractérisé en ce que** le palpeur (8) est réalisé en tant que levier qui est monté de manière à faire ressort dans un évidement (16) du pourtour (12) du moyeu de bobine (3).

5. Dispositif selon la revendication 4, **caractérisé en ce que** le levier (8) présente à distance d'un axe de pivotement (9) une saillie (11) qui, lorsque le moyeu de bobine (3) est vide, fait saillie de la surface latérale (12) dudit moyeu de bobine (3) et, lorsque le moyeu de bobine (3) est plein, est poussée radialement vers l'intérieur par la bande d'enroulement (4) ou par des feuilles imprimées (6), contre la force de réaction d'un ressort (10).

6. Dispositif selon la revendication 4 ou 5, **caractérisé en ce que** la position de pivotement du levier (8) est détectée par une cellule photoélectrique (17) placée en dehors du moyeu de bobine (3).

7. Dispositif selon la revendication 6, **caractérisé en ce que** la cellule photoélectrique (17) coopère avec un réflecteur (13) placé sur le levier (8).

8. Dispositif selon l'une des revendications 1 à 7, **caractérisé en ce que** le palpeur (8), vu dans la direction du pourtour, se trouve comparativement à courte distance du début (4a) de la bande, de telle manière que, lorsqu'il reste une longueur prédéfinie (4b) de la couche ou de la bande d'enroulement, il indique un état vide.
